# EUROPÄISCHE PATENTSCHRIFT

(11) **EP 1 303 692 B1**
(45) Veröffentlichungstag und Bekanntmachung des Hinweises auf die Patenterteilung: **23.11.2005**
(21) Anmeldenummer: 01955259.5
(22) Anmeldetag: 19.07.2001
(51) Int. Cl.: F02D 41/36, F02D 41/06, F02P 7/077, F02D 41/34

(54) **VERFAHREN ZUM SYNCHRONISIEREN EINER BRENNKRAFTMASCHINE**
METHOD FOR SYNCHRONIZING AN INTERNAL COMBUSTION ENGINE
PROCEDE DE SYNCHRONISATION D'UN MOTEUR A COMBUSTION INTERNE

(30) Priorität: 26.07.2000 DE 10036436
(43) Veröffentlichungstag der Anmeldung: 23.04.2003
(73) Patentinhaber: SIEMENS AKTIENGESELLSCHAFT, 80333 München (DE)
(72) Erfinder: ZHANG, Hong, 93105 Tegernheim (DE)
(86) Internationale Anmeldenummer: PCT/DE2001/002734
(87) Internationale Veröffentlichungsnummer: WO 2002/008596

(56) Entgegenhaltungen:
- DE-A- 19 638 010
- US-A- 4 889 094
- PATENT ABSTRACTS OF JAPAN vol. 1996, no. 09, 30. September 1996 (1996-09-30) & JP 08 121299 A (DAIHATSU MOTOR CO LTD), 14. Mai 1996 (1996-05-14)

## Beschreibung

Die Erfindung betrifft ein Verfahren zum Synchronisieren einer Brennkraftmaschine gemäß dem Oberbegriff von Patentanspruch 1.

Zur Identifikation der Zylinder einer Mehrzylinder-Brennkraftmaschine werden in einem Motorsteuergerät üblicherweise Signale von Nockenwellen- und Kurbelwellen-Sensoren verarbeitet.

Aus DE 39 14 169 C2 ist eine Zylinderfeststellungseinrichtung für eine Brennkraftmaschine zum zylinderrichtigen Steuern wenigstens der Zündeinrichtung bekannt, bei welcher durch Abtastung einer Kurbelwellenscheibe, die für die oberen Totpunkte aller Zylinder gleichartige Markierungen aufweist, und einer Nockenwellenscheibe, die einem jedem Zylinder eigene Markierung aufweist, ein korrektes Zünden auch beim Start gewährleistet sein soll.

Die DE 196 38 010 A1 beschreibt ein Verfahren zur Bestimmung der Phasenlage einer Viertakt-Brennkraftmaschine mit ungerader Zylinderzahl durch Vergleich des Signals eines Kurbelwellengebers, welches eine einem vorgebbaren Kurbelwellenwinkel zuzuordnende Singularität aufweist, mit einem zweiten Signal eines Drehzahl- oder Saugrohrdruckgebers, im Bereich dieser Singularität .

Aus EP 0 640 762 ist ein Verfahren zum Synchronisieren einer Brennkraftmaschine bekannt, welches die Synchronisation ohne Nockenwellen-Sensor, nur mit einem Kurbelwellen-Sensor durchführen kann. Dieses Verfahren ist jedoch nur bei Brennkraftmaschinen mit gerader Zylinderzahl anwendbar.

Aufgabe der Erfindung ist es, ein Verfahren zum Synchronisieren einer Brennkraftmaschine mit ungerader Zylinderzahl anzugeben.

Diese Aufgabe wird erfindungsgemäß durch die in Anspruch 1 genannten Merkmale gelöst.

Die Erfindung wird anhand einer Zeichnung näher erläutert.

In der einzigen Figur sind die Signale KW eines Kurbelwellen-Sensors (Linienzug a), die Kolbenstellungen der drei Zylinder Z1 bis Z3 (Linienzüge b) eines Dreizylindermotors, und die Kolbenstellungen der fünf Zylinder Z1 bis Z5 (Linienzüge c) eines Fünfzylindermotors im Verlauf eines über zwei Umdrehungen (2*360°KW) der nicht dargestellten Kurbelwelle der Brennkraftmaschine dauernden Motorzyklus dargestellt. Die Pleuel der drei Kolben des Dreizylindermotors sind auf der Kurbelwelle um jeweils 120°KW zueinander versetzt. Die Pleuel der fünf Kolben des Fünfzylindermotors sind auf der Kurbelwelle um jeweils 72°KW zueinander versetzt.

Der Kurbelwellen-Sensor besteht aus einem mit der Kurbelwelle verbundenen, nicht dargestellten Geberrad, welches beispielsweise ein Zahnrad mit 60 Zähnen ist, von denen zwei Zähne entfernt sind und eine Lücke L bilden. Diese Zähne erzeugen bei laufender Brennkraftmaschine in einem nicht dargestellten Aufnehmer Signale, die im Linienzug a der Figur dargestellt sind. Die Lücke L endet in diesem Ausführungsbeispiel gerade dann, wenn der Kolben im Zylinder Z1 seinen oberen Totpunkt ZOT1 erreicht.

Bei einer Zündreihenfolge Z1, Z2, Z3 beim Dreizylindermotor ist ZOT2 des Zylinders Z2 um 240°KW, und ZOT3 des Zylinders Z3 um 480°KW gegenüber ZOT1 versetzt. Der ZOT jedes Zylinders ist durch eine dick gepunktete Linie gekennzeichnet, ebenso sind die Stillstandspunkte ST1 bis ST3 der einzelnen Kolben in ihren Zylindern durch eine dick ausgezogene Linie markiert.

Es wurde festgestellt, daß die Brennkraftmaschine mit ungeradzahliger Zylinderzahl beim Abstellen in einer Stellung X° zum Stillstand kommt, kurz bevor einer der Kolben in seinem Zylinder die maximale Kompression bewirkt, also beispielsweise X° = 60°KW vor Erreichen seines ZOT. Dies bedeutet, daß beim Neustart die Kurbelwelle um X° weitergedreht werden muß, bis der Kurbelwellen-Sensor die nächste Lücke detektiert, wenn der Kolben in dem Zylinder, dem die Lücke des Kurbelwellen-Sensors zugeordnet ist, um X° vor seinem ZOT zum Stillstand kam, hier im Zylinder Z1 bei X° vor ZOT1.

Kam der Kolben im Zylinder Z2 bei X° vor ZOT2 zum Stillstand, so muß beim Neustart die Kurbelwelle um 120°+X° weitergedreht werden, bis der Kurbelwellen-Sensor die nächste Lücke, d.h., deren Ende detektiert. Kam schließlich der Kolben im Zylinder Z3 bei X° vor ZOT3 zum Stillstand, so muß beim Neustart die Kurbelwelle um 240°+X° weitergedreht werden, bis der Kurbelwellen-Sensor die nächste Lücke, d.h., deren Ende detektiert.

Das erfindungsgemäße Verfahren beruht darauf, daß bei einem Neustart der Brennkraftmaschine der Winkel α gemessen wird, d.h., um wieviele Grade - °KW - die Kurbelwelle gedreht werden muß, bis der Kurbelwellen-Sensor die nächste Lücke L detektiert. Da X° nicht immer exakt gleich ist und etwas variiert, wird zu X° ein vorgegebener Toleranzbetrag ±T° hinzuaddiert, beispielsweise T° = 5° ... 10°.

Für einen Dreizylindermotor (Zündfolge Z1-Z2-Z3) gilt erfindungsgemäß, daß
auf Zylinder Z1 synchronisiert wird, wenn α = X°±T°,
auf Zylinder Z2 synchronisiert wird, wenn α = 120°+X°±T°,
auf Zylinder Z3 synchronisiert wird, wenn α = 240°+X°±T°.

Selektive Kraftstoffeinspritzung und Zündung beginnen dann bei dem auf den synchronisierten Zylinder folgenden Zylinder in der Zündreihenfolge, der für eine Kraftstoffeinspritzung noch erreichbar ist. Das kann je nach Kraftstoffeinspritzverfahren (Saugrohreinspritzung vor bzw. während des Ansaugtaktes oder Direkteinspritzung) unterschiedlich sein.

Ein Dreizylindermotor kann bereits dann synchronisiert werden, wenn nach α = 120°+X°+T° die Lücke noch immer nicht detektiert wurde. Dann kann nur noch auf den übrig bleibenden Zylinder, also auf Z3, synchronisiert werden.

Bei einem Fünfzylindermotor sind die Zylinder im Abstand von 72° auf der Kurbelwelle angeordnet. Dies bedeutet, daß beim Neustart die Kurbelwelle um X° weitergedreht werden muß, bis der Kurbelwellen-Sensor die nächste Lücke detektiert, wenn der Kolben in seinem Zylinder, dem die Lücke des Kurbelwellen-Sensors zugeordnet ist, um X° vor seinem ZOT zum Stillstand kam, hier im Zylinder Z1 bei X° vor ZOT1.

Für einen Fünfzylindermotor (Zündfolge Z1-Z2-Z4-Z5-Z3) gilt erfindungsgemäß, daß
auf Zylinder Z1 synchronisiert wird, wenn α = X°±T°,
auf Zylinder Z4 synchronisiert wird, wenn α = 72°+X°±T°,
auf Zylinder Z3 synchronisiert wird, wenn α = 144°+X°±T°,
auf Zylinder Z2 synchronisiert wird, wenn α = 216°+X°±T°,
auf Zylinder Z5 synchronisiert wird, wenn α = 288°+X°±T°.

Selektive Kraftstoffeinspritzung und Zündung beginnen auch hier bei dem auf den synchronisierten Zylinder folgenden Zylinder in der Zündreihenfolge, der für eine Kraftstoffeinspritzung noch erreichbar ist.

Auch der Fünfzylindermotor kann bereits dann synchronisiert werden, wenn nach α = 216°+X°+T° die Lücke noch immer nicht detektiert wurde. Dann kann nur noch auf den fünften Zylinder, also auf Z5, synchronisiert werden.

Auf diese Weise kann die Brennkraftmaschine ohne Nockenwellen-Sensor innerhalb <360°KW, also während der ersten Kurbelwellenumdrehung nach einem Neustart, synchronisiert werden.

Das Verfahren läßt sich ohne weiteres auch auf Motoren mit noch mehr Zylindern anwenden. Solche Motoren kommen bei Kraftfahrzeugen bislang jedoch nicht vor.

## Patentansprüche

1. Verfahren zum Synchronisieren einer Brennkraftmaschine mit ungerader Zylinderzahl und vorgegebener Zündreihenfolge, mittels der Signale (KW) eines Kurbelwellen-Sensors, welche zur Bestimmung der Winkellage der Kurbelwelle gleich große Zahn- und Lücken-Signale mit einer größeren, dem nach dem Zündzeitpunkt liegenden, oberen Totpunkt (ZOT1) des Kolbens in einem bestimmten Zylinder (Z1) zugeordneten Lücke (L) aufweisen,
**dadurch gekennzeichnet,**
**dass** der Drehwinkel α der Kurbelwelle vom Start der Brennkraftmaschine bis zur ersten Detektion der Lücke (L) mittels der Signale (KW) des Kurbelwellen-Sensors ermittelt wird,
wobei bei einem Dreizylindermotor, Zündfolge Z1-Z2-Z3,
auf Zylinder Z1 synchronisiert wird, wenn α = X°±T°,
auf Zylinder Z2 synchronisiert wird, wenn α = 120°+X°±T°,
auf Zylinder Z3 synchronisiert wird, wenn α = 240°+X°±T°,
oder bei einem Fünfzylindermotor, Zündfolge Z1-Z2-Z4-Z5-Z3,
auf Zylinder Z1 synchronisiert wird, wenn α = X°±T°,
auf Zylinder Z4 synchronisiert wird, wenn α = 72°+X°±T°,
auf Zylinder Z3 synchronisiert wird, wenn α = 144°+X°±T°,
auf Zylinder Z2 synchronisiert wird, wenn α = 216°+X°±T°,
auf Zylinder Z5 synchronisiert wird, wenn α = 288°+X°±T°, und
**dass** selektive Kraftstoffeinspritzung und Zündung bei dem Zylinder beginnt, der in der Zündreihenfolge auf den synchronisierten Zylinder folgt und für eine Kraftstoffeinspritzung noch erreichbar ist, mit X° = Kurbelwellenwinkel zwischen Stillstand eines Kolbens und seinem ZOT, und T° = Toleranzbetrag für X°.

2. Verfahren nach Anspruch 1, **dadurch gekennzeichnet, dass** die Brennkraftmaschine bereits synchronisiert werden kann, wenn bei einem Dreizylindermotor nach α = 120°+X°+T° oder bei einem Fünfzylindermotor nach α = 216°+X°+T° die Lücke (L) noch nicht detektiert wurde.

3. Verfahren nach Anspruch 1 oder 2, **dadurch gekennzeichnet, dass** die Durchführung dieses Verfahrens durch ein Motorsteuergerät erfolgt.

## Claims

1. Method for synchronising an internal combustion engine having an odd number of cylinders and a predefined ignition sequence by means of the signals (KW) from a crankshaft sensor which, for determining the crankshaft's angular position, have equally sized tooth and gap signals with a larger gap (L) assigned in a specific cylinder (Z1) to the piston's top dead center (TDC1) occurring after the instant of ignition
**characterised in that**
the crankshaft's rotation angle α from starting of the internal combustion engine to initial detecting of the gap (L) is determined by means of the signals (KW) from the crankshaft sensor,
wherein in a three-cylinder engine, ignition sequence Z1-Z2-Z3,
synchronising is based on cylinder Z1 when α = X°±T°, synchronising is based on cylinder Z2 when α = 120°+X°±T°,
synchronising is based on cylinder Z3 when α = 240°+X°±T°. or, in a five-cylinder engine, ignition sequence Z1-Z2-Z4-Z5-Z3,
synchronising is based on cylinder Z1 when α = X°±T°, synchronising is based on cylinder Z4 when α = 72°+X°±T°, synchronising is based on cylinder Z3 when α = 144°+X°±T°, synchronising is based on cylinder Z2 when α = 216°+X°±T°, synchronising is based on cylinder Z5 when α = 288°+X°±T°, and
selective fuel injecting and ignition will begin with the cylinder that follows the synchronised cylinder in the ignition sequence and which is still accessible for fuel injecting,
where X° = the crankshaft angle between a piston's standstill and its TDC and T° = the amount of tolerance for X°.

2. Method according to claim 1 **characterised in that** the internal combustion engine can already be synchronised if, in the case of a three-cylinder engine, the gap (L) still has not been detected after α = 120°+X°+T° or, in the case of a five-cylinder engine, after α = 216°+X°+T°.

3. Method according to claim 1 or 2 **characterised in that** said method is implemented by an engine-control device.

## Revendications

1. Procédé de synchronisation d'un moteur à combustion interne avec un nombre impair de cylindres et une séquence d'allumage prédéterminée, au moyen des signaux (KW) d'un détecteur de vilebrequin qui, pour la détermination de la position angulaire du vilebrequin, présentent des signaux de dent et de vide de même grandeur avec un vide plus grand (L) associé au point mort haut (ZOT1), situé après l'instant d'allumage, du piston dans un cylindre déterminé (Z1), **caractérisé en ce que**
l'on détecte l'angle de rotation α du vilebrequin depuis le démarrage du moteur à combustion interne jusqu'à la première détection du vide (L) au moyen des signaux (KW) du détecteur de vilebrequin,
dans lequel, dans un moteur à trois cylindres et avec un ordre d'allumage Z1-Z2-Z3,
on synchronise sur le cylindre Z1 lorsque α = X°±T°,
on synchronise sur le cylindre Z2 lorsque α = 120°+X°±T°,
on synchronise sur le cylindre Z3 lorsque α = 240°+X°±T°,
ou, dans un moteur à cinq cylindres et avec un ordre d'allumage Z1-Z2-Z4-Z5-Z3,
on synchronise sur le cylindre Z1, lorsque α = X°+T°,
on synchronise sur le cylindre Z4, lorsque α = 72°+X°±T°,
on synchronise sur le cylindre Z3, lorsque α = 144°+X°±T°,
on synchronise sur le cylindre Z2, lorsque α = 216°+X°±T°,
on synchronise sur le cylindre Z5, lorsque α = 288°+X°+T°, et **en ce que**
l'injection de carburant et un allumage sélectifs commencent dans le cylindre qui suit le cylindre synchronisé dans l'ordre d'allumage et qui est encore accessible pour une injection de carburant,
avec X° = angle de vilebrequin entre l'arrêt d'un piston et son ZOT, et T° = valeur de tolérance sur X°.

2. Procédé selon la revendication 1, **caractérisé en ce que** le moteur à combustion interne peut déjà être synchronisé lorsque le vide (L) n'a pas encore été détecté après α = 120°+X°+T° pour un moteur à trois cylindres ou après α = 216°+X°+T° pour un moteur à cinq cylindres.

3. Procédé selon la revendication 1 ou 2, **caractérisé en ce que** ce procédé est exécuté par un appareil de commande du moteur.
